# EUROPÄISCHE PATENTSCHRIFT

(11) **EP 0 892 219 B1**
(45) Veröffentlichungstag und Bekanntmachung des Hinweises auf die Patenterteilung: **23.10.2002**
(21) Anmeldenummer: 97810491.7
(22) Anmeldetag: 15.07.1997
(51) Int. Cl.: F23R 3/26, F23R 3/28

(54) **Verfahren und Vorrichtung zum Minimieren thermoakustischer Schwingungen in Gasturbinenbrennkammern**
Method and apparatus for minimizing thermo-acoustic vibrations in gas turbine combustion chambers
Procédé et dispositif pour minimiser les vibrations thermoacoustiques dans les chambres de combustion de turbines à gaz

(43) Veröffentlichungstag der Anmeldung: 20.01.1999
(73) Patentinhaber: Alstom, 75116 Paris (FR)
(72) Erfinder: Döbbeling, Klaus, Dr., 5210 Windisch (CH); Paschereit, Christian, Dr., 5400 Baden (CH); Polifke, Wolfgang, Dr., 5210 Windisch (CH)
(74) Vertreter: Liebe, Rainer

(56) Entgegenhaltungen:
- EP-A- 0 704 657
- US-A- 3 951 566
- US-A- 4 199 295
- US-A- 5 092 425

## Beschreibung

### Technisches Gebiet

Die Erfindung betrifft eine Gasturbine umfassend eine Vorrichtung zur Brennstoffeindüsung, welche Brennstoff in eine Mischvorrichtung eindüst, wobei der eingedüste Brennstoff in der Mischvorrichtung mit Verbrennungsluft vermischt wird (z.B. EP 0 704 657A). Die Gasturbine weist weiterhin eine stromabwärts der Mischvorrichtung angeordnete Brennkammer auf, wobei die Länge der Brennkammer L_{BK} und die Länge der Mischvorrichtung L_{Mix} beträgt.

### Stand der Technik

In Brennkammern von Gasturbinen treten häufig unerwünschte thermoakustische Schwingungen auf. Dabei werden mit thermoakustischen Schwingungen sich gegenseitig aufschaukelnde thermische und akustische Störungen bezeichnet. Es können dabei hohe Schwingungsamplituden auftreten, die zu unerwünschten Effekten, wie etwa einer hohen mechanischen Belastung der Brennkammer, erhöhten Emissionen durch eine inhomogene Verbrennung und sogar zu einem Erlöschen der Flamme führen können.

Die in die Brennkammer einströmende Kühlluft hat bei herkömmlichen Brennkammern eine bedeutende Funktion, da der Kühlluftfilm an der Brennkammerwand eine schalldämpfende Wirkung hat. In modernen Gasturbinen wird allerdings zur Erzielung möglichst geringer NOₓ-Emissionen nahezu der gesamte Anteil der Luft durch den Brenner selbst geleitet, der Anteil für die Filmkühlung der Brennkammer also reduziert. Die Kühlluft fällt damit als Dämpfer akustischer und thermoakustischer Schwingungen weitgehend aus.

Eine weitere Möglichkeit der Schalldämpfung besteht im Ankoppeln von Helmholtz-Dämpfern im Bereich der Kühlluftzuführung, wie etwa in der EP-A1 0 576 717 beschrieben. Dies ist jedoch aus Platzgründen nicht immer möglich. Darüber hinaus erfordert diese Methode oftmals einen großen konstruktiven Aufwand.

### Darstellung der Erfindung

Der Erfindung liegt also die Aufgabe zugrunde, ein möglichst einfaches und mit möglichst geringem konstruktivem Aufwand und zusätzlichem Platzbedarf verbundenes Verfahren bereitzustellen, mit dem unerwünschte thermoakustische Schwingungen in Gasturbinenbrennkammern minimiert werden können.

Diese Aufgabe wird erfindungsgemäß durch eine geeignete Abstimmung von Mischvorrichtung, Brenner und/oder Brennkammer erreicht, derart, daß durch Schwankungen der Gasgeschwindigkeit am Ort der Brennstoffeindüsung erzeugte Entropiewellen Druckschwankungen am Brennkammeraustritt induzieren, welche sich den in der Brennkammer herrschenden Druckschwankungen gegenphasig überlagern und so insgesamt eine Verringerung der Schwankungsamplituden bewirken. Erfindungsgemäß wird dies durch eine geeignete Wahl einer Reihe von Parametern der Brennkammer, der Mischvorrichtung und der Verbrennungsgrößen selbst erreicht.

Schwankungen der Strömungsgeschwindigkeit am Ort der Brennstoffeindüsung führen erfahrungsgemäß zu Fluktuationen der Brennstoffkonzentration am Ort der Wärmefreisetzung und damit zu Temperaturschwankungen im Heißgas. Diese Temperaturschwankungen, allgemeiner als Entropieschwankungen bezeichnet, werden konvektiv zum Brennkammeraustritt transportiert. Durch den sich verengenden Querschnitt am Brennkammeraustritt bzw. in der ersten Turbinenreihe lösen diese Entropieschwankungen bei einem kritischen Querschnitt, bei dem die Gasgeschwindigkeit die Schallgeschwindigkeit nahezu oder vollständig erreicht, Druckschwankungen aus. Die Phase dieser Druckschwankungen relativ zu der Phase der akustischen Druckschwankungen der Brennkammer ist durch eine Reihe von Parametern der Brennkammer, wie etwa der Länge der Brennkammer, der Länge der Mischvorrichtung und den Temperaturen von Heißgas und Frischgas (und damit den Schallgeschwindigkeiten in Heiß- und Frischgas) bestimmt.

Nach der Erfindung werden nun diese Parameter so gewählt, daß die entropiewelleninduzierten Druckschwankungen zu bestimmten akustischen Druckschwankungen am Brennkammeraustritt gegenphasig sind. Gegenphasig bedeutet dabei, daß zwischen den beiden Phasen an dieser Stelle eine Phasendifferenz von π, 3π, 5π, etc., also eines ungeradzahligen Vielfachen von π besteht. Die entropiewelleninduzierten Druckschwankungen können im allgemeinen nicht bei allen Frequenzen zu den akustischen Druckschwankungen gegenphasig gewählt werden. Erfindungsgemäß werden die entropiewelleninduzierten Druckschwankungen dann bei einer solchen Frequenz ω zu den akustischen Druckschwankungen gegenphasig gewählt, bei der die Brennkammer aufgrund ihrer Geometrie und ihrer mechanischen Eigenschaften zu starken Druckschwankungen neigt. Dabei sind die am häufigsten vorkommenden Formen akustischer Druckschwankungen die akustischen Eigenmoden.

Bevorzugt wird diese gegenphasige Abstimmung durch eine entsprechende Wahl der Länge der Brennkammer und/oder der Länge der Mischstrecke erreicht. Vorteilhaft kann auch die Einstellung über den Massenstrom in der Mischvorrichtung, etwa durch eine Änderung der Vorleitreiheneinstellung des Kompressors, sein. Weiterhin vorteilhaft kann der Massenstrom in der Brennkammer oder die Heißgastemperatur geeignet gewählt werden.

### Kurze Beschreibung der Zeichnungen

Die Erfindung soll nachfolgend anhand eines Ausführungsbeispiels im Zusammenhang mit den Zeichnungen näher erläutert werden. Es zeigen
- Fig. 1: eine Prinzipskizze einer Vormischbrennkammer im Teillängsschnitt;
- Fig. 2: den Absolutbetrag der Druckschwankungen in mbar in Abhängigkeit von der Frequenz bei gleichphasiger Überlagerung von akustischen und entropieinduzierten Druckschwankungen am Ort des Brennkammeraustritts für ein Ausführungsbeispiel einer Brennkammer;
- Fig. 3: den Absolutbetrag der Druckschwankungen in mbar in Abhängigkeit von der Frequenz bei gegenphasiger Überlagerung von akustischen und entropieinduzierten Druckschwankungen am Ort des Brennkammeraustritts für ein Ausführungsbeispiel einer Brennkammer;

Es sind nur die für das Verständnis der Erfindung wesentlichen Elemente gezeigt. Nicht gezeigt sind beispielsweise das Abgasgehäuse der Gasturbine mit Abgasrohr und Kamin, der Verdichter und Sammelraum der Turbine.

### Wege zur Ausführung der Erfindung

Figur 1 zeigt eine Prinzipskizze einer Brennkammer für vorgemischte Verbrennung 10. Der Brennstoff wird durch die Öffnung 14 (Ort A) eingedüst und damit der Verbrennungsluft beigemischt. Die Mischvorrichtung 12 dient einer möglichst homogenen Vermischung der Verbrennungsluft und des Brennstoffes. Die Länge der Mischvorrichtung 12 sei Lₘᵢₓ. (In bestimmten Ausführungsformen ist die Mischvorrichtung als Mischrohr ausgebildet) . Am Ende der Mischvorrichtung 12 bzw. dem Eintritt in die Brennkammer 16 (Ort B) findet die Verbrennung statt, wie durch die Flamme 18 in Fig. 1 angedeutet. Die Länge der Brennkammer 16 sei L_{BK}. Am Brennkammeraustritt 20 (Ort C) strömt die verbrannte Luft dann in die (nicht gezeigte) Turbine. Das Brennstoff/Luft-Gemisch in der Mischvorrichtung 12 , also auf der kalten Seite der Flamme 18, wird im folgenden als Frischgas bezeichnet, das verbrannte Brennstoff/Luft-Gemisch auf der heißen Seite der Flamme 18 wird als Heißgas bezeichnet.

Es wurde nun gefunden, dass im allgemeinen thermoakustische Schwingungen durch Schwankungen ΔQ am Ort B, also dem Ort der Wärmefreisetzung, verursacht werden. Die gesamte Schwankung läßt sich dabei als Summe eines hydrodynamischen Anteils ΔQ_{Ω} und eines mischungskontrollierten Anteils ΔQ_{λ} darstellen.

Der hydrodynamische Anteil ist dabei auf Schwankungen der turbulenten Mischungsrate von Frisch- und Heißgas zurückzuführen. Dieser Anteil führt nicht zu Temperaturschwankungen im Heißgas, da zwar die momentan umgesetzte Menge an Frischgas und somit die momentan produzierte Wärmemenge schwankt, nicht aber die Brennstoffkonzentration im Frischgas und somit die freigesetzte Wärme pro Masse.

Es wurde gefunden, daß der zweite, mischungskontrollierte Anteil ΔQ_{λ} bei den unerwünschten Brennkammerschwingungen eine bedeutende Rolle spielt. Dieser Anteil ist auf Schwankungen der Geschwindigkeit am Ort der Brennstoffeindüsung zurückzuführen. Eine Schwankung der Geschwindigkeit Δu_{I} am Ort der Brennstoffeindüsung (Ort A) führt nach einer gewissen Verzugszeit τₘᵢₓ zu einer Schwankung der Wärmefreisetzungsrate ΔQ_{λ} am Ort B, da durch solche Schwankungen die Luftmenge und damit die Brennstoffkonzentration am Ort B variiert. Die Verzugszeit τₘᵢₓ ist dabei im wesentlichen die Aufenthaltszeit des Brennstoff/Luft-Gemisches in der Mischvorrichtung 12, ist also gegeben durch die Länge der Mischvorrichtung Lₘᵢₓ und die Strömungsgeschwindigkeit des Frischgases u_{c}. Somit gilt in erster Näherung${\text{ΔQ}}_{\text{λ}} {\text{(t)/Q = -Δu}}_{\text{I}} {\text{(t-τ}}_{\text{mix}} {\text{)/u}}_{\text{I}}$ wobei Q die mittlere freigesetzte Wärmemenge am Ort B darstellt und u_{I} die mittlere Geschwindigkeit am Ort der Brennstoffeindüsung (A) darstellt. Wie oben beschrieben, hängt die Schwankung der Wärmefreisetzung zur Zeit t wegen der Laufzeit des Frischgases in der Mischvorrichtung von der Geschwindigkeitsschwankung zu einem früheren Zeitpunkt (t-τₘᵢₓ) ab. Nimmt man nun eine Geschwindigkeitsschwankung an, die periodisch mit einer Frequenz ω variiert, so variiert auch die Wärmefreisetzungsrate periodisch mit dieser Frequenz und es gilt für die Phasendifferenz der beiden Schwankungen:${\text{Φ}}_{\text{λ}} {\text{= π - ωτ}}_{\text{mix}}$

Die zusätzliche Phasendrehung von π ist dabei darauf zurückzuführen, daß die Wärmefreisetzungsrate am Ort B proportional zum Brennstoff/Luft Verhältnis und somit umgekehrt proportional zur Geschwindigkeitsschwankung am Ort A ist.

Da eine höhere Brennstoffkonzentration zu einer höheren Temperatur des Heißgases führt, entstehen am Ort B Temperaturschwankungen (oder allgemeiner Entropieschwankungen), die mit der Geschwindigkeit der Heißgases u_{H} zum Brennkammeraustritt (Ort C) transportiert werden. Periodische Schwankungen der Geschwindigkeit am Ort der Brennstoffeindüsung (Ort A) führen also zu Entropiewellen die sich vom Ort der Verbrennung (Ort B) zum Brennkammeraustritt (Ort C) ausbreiten.
Durch den sich verengenden Querschnitt am Brennkammeraustritt lösen diese Entropieschwankungen am Ort C ihrerseits Druckschwankungen aus. Die Phasenlage dieser Druckstörungen am Ort C relativ zur Phase der Wärmefreisetzungsrate ist dabei durch die konvektive Strömungsgeschwindigkeit des Heißgases, d.h. durch die Verweilzeit des Heißgases in der Brennkammer, T_{BK}, gegeben. Diese relative Phase Φₛ ist dann gegeben durch${\text{Φ}}_{\text{s}} {\text{= - ωT}}_{\text{BK}} \text{.}$

Insgesamt ergibt sich also die Phasendifferenz zwischen den periodischen Druckschwankung am Brennkammeraustritt (Ort C) und den Geschwindigkeitsschwankungen am Ort A zu Φₑₙₜᵣₒₚᵢₑ=Φ_{λ}+ Φₛ.

Unabhängig von diesen Temperaturschwankungen gibt es erfahrungsgemäß in Brennkammern akustische Schwankungen und Schwingungen, die je nach der jeweiligen Auslegung einer Brennkammer mehr oder weniger ausgeprägt sind. Im allgemeinen werden akustische Schwingungen insbesondere nahe den Eigenschwingungen der Brennkammer oder eines Systems Brennkammer plus Brennkammerhaube, besonders ausgeprägt sein. Die Randbedingungen der akustischen Schwingungen ergeben sich zum einen daraus, daß der Brennkammeraustritt 20 eine hohe akustische Impedanz aufweist, also ein akustisch hartes Ende darstellt. Auf der stromaufwärtigen Seite bildet im allgemeinen die Grenze des Sammelraums (in Fig. 1 nicht gezeigt) oder eine Brennkammerhaube ein akustisch hartes Ende. Für eine stehende akustische Welle in dem durch die beiden akustisch harten Enden definierten schwingenden System gilt dann für die Phasendifferenz zwischen der Druckschwankung am Brennkammeraustritt (Ort C) und den Geschwindigkeits-schwankungen am Ort A${\text{Φ}}_{\text{akustisch}} {\text{= π/2 - ωL}}_{\text{mix}} {\text{/c}}_{\text{c}} {\text{- ωL}}_{\text{BK}} {\text{/c}}_{\text{H}}$

Der Phasenshift von π/2 stellt dabei die übliche Phasenverschiebung zwischen Druck- und Geschwindigkeits-schwankungen in einer stehenden akustischen Welle dar. Die beiden anderen Terme auf der rechten Seite von Gleichung (4) resultieren aus der Laufzeit einer Schallwelle in der Brennkammer (Schallgeschwindigkeit im Heißgas c_{H}) und in der Mischvorrichtung (Schallgeschwindigkeit im Frischgas c_{c}).

Es wurde nun gefunden, daß die relative Phase der stehenden akustischen Welle und der Entropiewelle am Ort des Brennkammeraustritts bei der Dämpfung oder Verstärkung der stets vorhandenen Brennkammerschwingungen eine große Rolle spielen. Die Phasendifferenz zwischen der akustischen Welle und der Entropiewelle ist${\text{Φ}}_{\text{rel}} {\text{= Φ}}_{\text{entropie}} {\text{-Φ}}_{\text{akustisch}} {\text{= π/2 - ω(τ}}_{\text{mix}} {\text{+ T}}_{\text{BK}} {\text{- L}}_{\text{mix}} {\text{/c}}_{\text{c}} {\text{- L}}_{\text{BK}} {\text{/c}}_{\text{H}} \text{)}$

Ist nun bekannt, daß die Brennkammer aufgrund ihrer Geometrie und ihrer mechanischen Eigenschaften bei einer bestimmten Frequenz ω zu starken Druckschwankungen neigt, so werden erfindungsgemäß die zur Verfügung stehenden Parameter so gewählt, daß die relative Phase Φᵣₑₗ bei dieser Frequenz ein ungeradzahliges Vielfaches von π ist. Dann überlagern sich die entropiewelleninduzierte Druckstörungen und die Druckschwankung der stehenden akustischen Welle am Brennkammeraustritt 20 gegenphasig, so daß die gesamte thermoakustische Störung bei dieser Frequenz minimiert wird. Ist andererseits die relative Phase Φ rel bei einer Frequenz ω ein geradzahliges Vielfaches von π, so verstärken sich die entropiewelleninduzierte Druckstörungen und die Druckschwankung der stehenden akustischen Welle, wodurch deutlich höhere Schwingungsamplituden und damit eine erhöhte mechanische Belastung der Brennkammer und die weiteren damit verbunden Nachteile resultieren.

Es ist erfindungsgemäß besonders vorteilhaft, wenn die Auslegung der Brennkammer und Vormischstrecke auf gegenphasige Abstimmung durch die Wahl der Länge der Brennkammer L_{BK} und/oder der Länge der Mischvorrichtung Lₘᵢₓ erfolgt. Der Größen L_{BK} und/oder Lₘᵢₓ werden dabei so gewählt, daß die relative Phase Φᵣₑₗ, wie sie in Gleichung (5) definiert ist, bei der zu dämpfenden Frequenz ein ungeradzahliges Vielfaches von π wird. Die zu dämpfende Frequenz wird, wie oben dargestellt, im allgemeinen eine Frequenz sein bei der die Brennkammer aufgrund ihrer Geometrie und mechanischen Eigenschaften zu starken Druckschwankungen neigt.

Dabei ist zu beachten, dass die Erfindung auch dann ausgeführt werden kann, wenn die Mischstrecke sehr kurz ist oder sogar ganz wegfällt bzw. die Mischvorrichtung in die Brennstoffeindüsung bzw. den Drallerzeuger intergriert ist (wie z.B. beim ABB Doppelbrenner). Wichtig ist dabei, dass die entsprechend kürzere Verzugszeit τₘᵢₓ zwischen Brennstoffeindüsung und Ort der Wärmefreisetzung in der Auslegung berücksichtigt wird.

Es kann erfindungsgemäß ebenfalls vorteilhaft sein, die gegenphasige Abstimmung - eventuell zusätzlich zur Wahl der Längen L_{BK} und/oder Lₘᵢₓ - durch die Gasgeschwindigkeiten, also die Geschwindigkeit des Frischgases in der Mischvorrichtung und/oder die Geschwindigkeit des Heißgases in der Brennkammer zu erreichen oder zu verbessern.

Weiterhin vorteilhaft kann, eventuell zusätzlich zu den bereits angesprochenen Möglichkeiten, die Kontrolle oder Verbesserung der gegenphasigen Abstimmung durch die Wahl der Temperaturen von Frisch- und/oder Heißgas sein. Diese Temperaturen gehen in Gleichung (5) nicht direkt ein, sie beeinflussen jedoch die Schallgeschwindigkeiten c_{c} und c_{H} und die Verweilzeiten der Gase in Mischvorrichtung und Brennkammer.

Die Vorteile der Erfindung sind in einem speziellem Beispiel in den Figuren 2 und 3 gezeigt. Das Beispiel bezieht sich auf eine typische Vormischbrennkammer mit einer Brennkammerlänge L_{BK} = 0.65 m, einer Länge der Mischvorrichtung Lₘᵢₓ = 0.1 m, einer Verzugszeit τₘᵢₓ von 1.25 ms, einer Verweilzeit in der Brennkammer von T_{BK} ≈ 20 ms und Schallgeschwindigkeiten im Frischgas bzw. Heißgas von c_{c} = 547 m/s bzw. c_{H} = 796 m/s. Die Brennkammer neigt bei einer Resonanzfrequenz von etwa 128 Hz zu starken Druckschwankungen. Dies läßt sich auch aus den durchgezogenen Linien in Fig. 2 und 3 zu erkennen, die mit einem numerischen Modell für Brennkammerthermoakustik berechnet wurden. Figur 2 zeigt die Druckschwankungen bei einer gleichphasigen Überlagerung von akustischen und entropiewelleninduzierten Druckschwankungen bei 128 Hz, Fig. 3 die Druckschwankungen bei einer erfindungsgemäßen gegenphasigen Überlagerung. Die Amplitude der Druckschwankungen bei etwa 128 Hz läßt sich durch die gegenphasige Auslegung beachtlich reduzieren. Es können zwar Nebenspitzen auftreten, doch wird insgesamt die Belastung der Brennkammer durch thermoakustische Schwingungen deutlich reduziert.

### Bezugszeichenliste

- 10: Vormischbrennkammer
- 12: Mischvorrichtung
- 14: Öffnung
- 16: Brennkammer
- 18: Flamme
- 20: Brennkammeraustritt

## Patentansprüche

1. Gasturbine umfassend eine Vorrichtung zur Brennstoffeindüsung, welche Brennstoff in eine Mischvorrichtung (12) eindüst, wobei der eingedüste Brennstoff in der Mischvorrichtung (12) mit Verbrennungsluft vermischt wird, die Gasturbine weiterhin aufweisend eine stromabwärts der Mischvorrichtung (12) angeordnete Brennkammer (16), wobei die Länge der Brennkammer L_{BK} und die Länge der Mischvorrichtung L_{Mix} beträgt,
**dadurch gekennzeichnet,**
**dass** eine die Brennkammer (16) und die Mischvorrichtung (12) enthaltende Vormischbrennkammer (10) so ausgelegt ist, dass eine in der Vormischbrennkammer (10) vorkommende akustische Druckschwankung am Brennkammeraustritt (20) eine entropiewelleninduzierte Druckschwankung bei einer bestimmten, zu dämpfenden Frequenz ω gegenphasig überlagert.

2. Gasturbine nach Anspruch 1, **dadurch gekennzeichnet,**
**dass** bei Auslegung der Vormischbrennkammer (10) die Länge der Brennkammer (16) und/oder die Länge der Mischvorrichtung (12) so gewählt wird, dass die akustische Druckschwankung am Brennkammeraustritt (20) die entropiewelleninduzierte Druckschwankung gegenphasig überlagert.

3. Gasturbine nach einem der vorstehenden Ansprüche, **dadurch gekennzeichnet,**
**dass** bei Auslegung der Vormischbrennkammer (10) die Schallgeschwindigkeiten in der Brennkammer (16) und/oder in der Mischvorrichtung (12) berücksichtigt wird, so dass die akustische Druckschwankung am Brennkammeraustritt (20) die entropiewelleninduzierte Druckschwankung gegenphasig überlagert.

4. Gasturbine nach einem der vorstehenden Ansprüche, **dadurch gekennzeichnet,**
**dass** bei Auslegung der Vormischbrennkammer (10) die Gasgeschwindigkeiten in der Brennkammer (16) und/oder in der Mischvorrichtung (12) berücksichtigt wird, so dass die akustische Druckschwankung am Brennkammeraustritt (20) die entropiewelleninduzierte Druckschwankung gegenphasig überlagert.

5. Verfahren zur Minimierung der Druckamplitude thermoakustischer Schwingungen in einer Gasturbine mit einer eine Brennkammer (16) und eine Mischvorrichtung (12) enthaltenden Vormischbrennkammer (10),
**dadurch gekennzeichnet,**
**dass** eine akustische Druckschwankung mit einer entropiewelleninduzierten Durckschwankung am Brennkammeraustritt (20) bei einer bestimmten, zu dämpfenden Frequenz ω gegenphasig überlagert wird.

6. Verfahren nach Anspruche 5, **dadurch gekennzeichnet,**
**dass** die Länge der Brennkammer (16) und/oder die Länge der Mischvorrichtung (12) so gewählt wird, dass die akustische Eigenmode mit der propagierenden Entropiewelle am Brennkammeraustritt (20) gegenphasig überlagert wird.

7. Verfahren nach einem der Ansprüche 5 bis 6, **dadurch gekennzeichnet,**
**dass** die Schallgeschwindigkeiten in der Brennkammer (16) und/oder in der Mischvorrichtung (12) so gewählt werden, dass die akustische Eigenmode mit der propagierende Entropiewelle am Brennkammeraustritt (20) gegenphasig überlagert wird.

8. Verfahren nach einem der Ansprüche 5 bis 7, **dadurch gekennzeichnet,**
**dass** die Gasgeschwindigkeiten in der Brennkammer (16) und/oder in der Mischvorrichtung (12) so gewählt werden, dass die akustische Eigenmode mit der propagierende Entropiewelle am Brennkammeraustritt (20) gegenphasig überlagert wird.

## Claims

1. Gas turbine, comprising a device for the fuel injection, which injects fuel into a mixing device (12), the injected fuel being mixed with combustion air in the mixing device (12), the gas turbine also having a combustion chamber (16) arranged downstream of the mixing device (12), the length of the combustion chamber being L_{BK} and the length of the mixing device being L_{Mix}, **characterized in that** a premix combustion chamber (10) containing the combustion chamber (16) and the mixing device (12) is designed in such a way that an acoustic pressure fluctuation which occurs in the premix combustion chamber (10) at the combustion-chamber outlet (20) is superimposed in phase opposition on an entropy-wave-induced pressure fluctuation at a certain frequency ω to be damped.

2. Gas turbine according to Claim 1, **characterized in that**, in the design of the premix combustion chamber (10), the length of the combustion chamber (16) and/or the length of the mixing device (12) is selected in such a way that the acoustic pressure fluctuation at the combustion-chamber outlet (20) is superimposed in phase opposition on the entropy-wave-induced pressure fluctuation.

3. Gas turbine according to one of the preceding claims, **characterized in that**, in the design of the premix combustion chamber (10), the sound velocities in the combustion chamber (16) and/or in the mixing device (12) are taken into account, so that the acoustic pressure fluctuation at the combustion-chamber outlet (20) is superimposed in phase opposition on the entropy-wave-induced pressure fluctuation.

4. Gas turbine according to one of the preceding claims, **characterized in that**, in the design of the premix combustion chamber (10), the gas velocities in the combustion chamber (16) and/or in the mixing device (12) are taken into account, so that the acoustic pressure fluctuation at the combustion-chamber outlet (20) is superimposed in phase opposition on the entropy-wave-induced pressure fluctuation.

5. Method of minimizing the pressure amplitude of thermoacoustic vibrations in a gas turbine having a premix combustion chamber (10) containing a combustion chamber (16) and a mixing device (12), **characterized in that** an acoustic pressure fluctuation is superimposed in phase opposition with an entropy-wave-induced pressure fluctuation at the combustion-chamber outlet (20) at a certain frequency ω to be damped.

6. Method according to Claim 5, **characterized in that** the length of the combustion chamber (16) and/or the length of the mixing device (12) is selected in such a way that the acoustic natural mode is superimposed in phase opposition with the propagating entropy wave at the combustion-chamber outlet (20).

7. Method according to either of Claims 5 and 6, **characterized in that** the sound velocities in the combustion chamber (16) and/or in the mixing device (12) are selected in such a way that the acoustic natural mode is superimposed in phase opposition with the propagating entropy wave at the combustion-chamber outlet (20).

8. Method according to one of Claims 5 to 7, **characterized in that** the gas velocities in the combustion chamber (16) and/or in the mixing device (12) are selected in such a way that the acoustic natural mode is superimposed in phase opposition with the propagating entropy wave at the combustion-chamber outlet (20).

## Revendications

1. Turbine à gaz comprenant un dispositif pour l'injection de combustible, qui injecte du combustible dans un dispositif de mélange (12), le combustible injecté étant mélangé à de l'air de combustion dans le dispositif de mélange (12), la turbine à gaz présentant en outre une chambre de combustion (16) disposée en aval du dispositif de mélange (12), dans laquelle la longueur de la chambre de combustion vaut L_{BK} et la longueur du dispositif de mélange vaut L_{Mix}, **caractérisée en ce qu'**une chambre de combustion à prémélange (10) comprenant la chambre de combustion (16) et le dispositif de mélange (12) est conçue de telle façon qu'une fluctuation de pression induite par une onde entropique se superpose en opposition de phase, à la sortie (20) de la chambre de combustion, à une fluctuation de pression acoustique survenant dans la chambre de combustion à prémélange (10), pour une fréquence déterminée ω à amortir.

2. Turbine à gaz suivant la revendication 1, **caractérisée en ce que**, lors de la conception de la chambre de combustion à prémélange (10), la longueur de la chambre de combustion (16) et/ou la longueur du dispositif de mélange (12) est choisie de telle manière que la fluctuation de pression induite par une onde entropique se superpose en opposition de phase, à la sortie (20) de la chambre de combustion, à la fluctuation de pression acoustique.

3. Turbine à gaz suivant l'une quelconque des revendications précédentes, **caractérisée en ce que**, lors de la conception de la chambre de combustion à prémélange (10), les vitesses du son dans la chambre de combustion (16) et/ou dans le dispositif de mélange (12) sont prises en considération de telle manière que la fluctuation de pression induite par une onde entropique se superpose en opposition de phase, à la sortie (20) de la chambre de combustion, à la fluctuation de pression acoustique.

4. Turbine à gaz suivant l'une quelconque des revendications précédentes, **caractérisée en ce que**, lors de la conception de la chambre de combustion à prémélange (10), les vitesses des gaz dans la chambre de combustion (16) et/ou dans le dispositif de mélange (12) sont prises en considération de telle manière que la fluctuation de pression induite par une onde entropique se superpose en opposition de phase, à la sortie (20) de la chambre de combustion, à la fluctuation de pression acoustique.

5. Procédé pour minimiser l'amplitude de pression d'oscillations thermo-acoustiques dans une turbine à gaz avec une chambre de combustion à prémélange (10) comprenant une chambre de combustion (16) et un dispositif de prémélange (12), **caractérisé en ce qu'**une fluctuation de pression induite par une onde entropique se superpose en opposition de phase, à la sortie (20) de la chambre de combustion, à une fluctuation de pression acoustique, pour une fréquence déterminée ω à amortir.

6. Procédé suivant la revendication 5, **caractérisé en ce que** la longueur de la chambre de combustion (16) et/ou la longueur du dispositif de mélange (12) est choisie de telle manière que l'onde entropique qui se propage se superpose en opposition de phase, à la sortie (20) de la chambre de combustion, au mode acoustique propre.

7. Procédé suivant l'une des revendications 5 à 6, **caractérisé en ce que** les vitesses du son dans la chambre de combustion (16) et/ou dans le dispositif de mélange (12) sont choisies de telle manière que l'onde entropique qui se propage se superpose en opposition de phase au mode acoustique propre, à la sortie (20) de la chambre de combustion.

8. Procédé suivant l'une quelconque des revendications 5 à 7, **caractérisé en ce que** les vitesses des gaz dans la chambre de combustion (16) et/ou dans le dispositif de mélange (12) sont choisies de telle manière que l'onde entropique qui se propage se superpose en opposition de phase au mode acoustique propre, à la sortie (20) de la chambre de combustion.
